# EUROPÄISCHE PATENTSCHRIFT

(11) **EP 0 233 328 B1**
(45) Veröffentlichungstag und Bekanntmachung des Hinweises auf die Patenterteilung: **25.04.1990**
(21) Anmeldenummer: 86115545.5
(22) Anmeldetag: 10.11.1986
(51) Int. Cl.: A43B 5/04

(54) **Sportschuh, insbesondere Skischuh, aus Kunststoff**
Sports shoe, in particular a ski boot made of plastic
Chaussure de sport, en particulier chaussure de ski en matière plastique

(30) Priorität: 23.12.1985 CH 5512/85
(43) Veröffentlichungstag der Anmeldung: 26.08.1987
(73) Patentinhaber: Raichle Sportschuh AG, CH-8280 Kreuzlingen (CH)
(72) Erfinder: Walkhoff, Klaus, CH-8280 Kreuzlingen (CH); Giese, Erik O., Aspen, Co. 81611 (US)
(74) Vertreter: Patentanwälte Schaad, Balass, Menzl & Partner AG

(56) Entgegenhaltungen:
- AT-B- 374 094
- CH-A- 481 592
- DE-A- 3 336 063
- FR-A- 2 292 442

## Beschreibung

Die vorliegende Erfindung betrifft einen Sportschuh und insbesondere einen Skischuh aus Kunststoff gemäss Oberbegriff des Anspruchs 1.

Skischuhe aus Kunststoff besitzen einen verhältnismässig steifen Schuhoberteil, was das Gehen mit solchen Skischuhen sowie ein Beugen des Unterschenkels nach vorwärts und auch nach rückwärts sehr erschwert. Es sind deshalb schon verschiedene Vorschläge zur Behebung dieser Nachteile gemacht worden. So sind Skischuhe bekannt, die im Schienbein-Ristbereich wellenförmig ausgebildet sind (s. beispielsweise US-A 3 988 842 und die veröffentlichte internationale Patentanmeldung WO 8 100 507). Mit einer solchen Massnahme wird zwar ein Biegen des Unterschenkels nach vorn erleichtert, doch nicht im gewünschten Mass, wobei noch zu bemerken ist, dass bei tieferen Temperaturen die Biegeelastizität auch des wellenförmig ausgebildeten Bereiches des Schuhoberteils abnimmt.

Daneben sind auch schon Skischuhe vorgeschlagen worden, bei denen in Schlitze im Schienbein-Ristbereich des Schuhoberteils Einsätze aus einem Material mit gummielastischen Eigenschaften eingesetzt sind (EP-A 0 053 340). Mit diesen Einsätzen, die bei einer Biegung des Unterschenkels nicht biegeelastisch angelenkt, sondern zusammengepresst werden, lässt sich die Vorwärtsbewegung des Schuhoberteils zwar dämpfen und dessen Rückfederungseigenschaften verbessern, doch ist hiezu ein erheblicher herstellungstechnischer Aufwand nötig.

Aus der FR-A 2 292 442 ist ein aus zwei Teilen bestehender Skischuh der eingangs genannten Art bekannt, bei dem jeder Schuhteil aus dünnwandigen Schalenteilen besteht, die mittels Rippen verstärkt sind, welche in Bereichen grosser mechanischer Beanspruchung angeordnet sind. Der den Fersenbereich des Trägers umgehende Wandbereich des einen Schuhteils ist balgähnlich ausgebildet, wodurch dem Schuh in dessen Längsrichtung eine gewisse Elastizität verliehen wird. Dieser balgähnliche Wandbereich hat eine geringere Biegesteifigkeit als der umgehende Bereich dieses Schuhteils und besteht aus demselben Werkstoff wie die übrigen Bereiche dieses Schuhteils. Durch eine andere Anordnung der Versteifungsrippen und der Schalenabschnitte können Schuhteile unterschiedlicher Steifigkeit erhalten werden.

Der vorliegenden Erfindung liegt nun die Aufgabe zugrunde, einen Sportschuh der eingangs genannten Art mit gegenüber dem Stand der Technik verbessertem und in weiteren Grenzen wählbarem Biegeverhalten zu schaffen, ohne dass hiefür ein ins Gewicht fallender herstellungsmässiger Mehraufwand nötig ist.

Diese Aufgabe wird nun erfindungsgemäss durch die Merkmale des kennzeichnenden Teils des Anspruches 1 gelöst.

Durch das Vorsehen von Wandungsabschnitten, die eine geringere Biegesteifigkeit als der sie umgebende Wandungsbereich haben und gegenüber letzterem aus einem andersartigen Werkstoff bestehen, kann an den gewünschten Orten des Schuhoberteils eine erhöhte Biegeelastizität erzielt werden. Da die Ausgestaltung und Lage dieser biegeelastischeren Wandungsabschnitte weitgehend frei wählbar ist und auch in der Wahl des Werkstoffes für diese Wandungsabschnitte eine gewisse Freiheit besteht, kann das Biegeverhalten des Schuhoberteils besser an die verschiedenen Erfordernisse angepasst werden als dies bei den vorbekannten Sportschuhen möglich ist.

Besonders bevorzugte Weiterausgestaltungen des erfindungsgemässen Schuhs sind in den abhängigen Ansprüchen umschrieben.

Im folgenden werden anhand der Zeichnung Ausführungsbeispiele des Erfindungsgegenstandes näher erläutert. Es zeigen rein schematisch:
Fig. 1 in Schrägansicht einen Skischuh mit einem gerippten Zungenteil grösserer Biegeelastizität,
Fig. 2 einen Schnitt entlang der Linie 11-11 in Fig. I,
Fig. 3 ein das unterschiedliche Biegeverhalten von aus andersartigen Werkstoffen bestehenden Schuhoberteilen verdeutlichendes Diagramm, und
Fig. 4 - 14 in Schräg- bzw. Seitenansicht weitere Ausführungsformen von erfindungsgemässen Skischuhen.

Der in Fig. 1 gezeigte Skischuh 1 wird durch einen Schuhoberteil aus Kunststoff sowie eine Sohle 3 gebildet, die ebenfalls aus Kunststoff besteht. Der Schuhoberteil 2 weist einen den Fuss umfassenden, verhältnismässig steifen Schalenteil 4 und einen diesen übergreifenden Zungenteil 5 auf, der sich in den Ristbereich 6 und den Schienbeinbereich 7 erstreckt. Der Zungenteil 5 ist beidseits des Schalenteiles 4 an mit 8 bezeichneten Verbindungsstellen mit diesem Schalenteil 4 verbunden.

Der Schuhoberteil 2 weist ferner einen im Wadenbereich 9 angeordneten hinteren Schaftteil 10 (Spoiler) auf, der mittels beidseits des Schalenteils 4 angeordneten Gelenken 11 schwenkbar mit dem Schalenteil 4 verbunden ist. Der hintere Schaftteil 10 ist mittels einer Schliesseinrichtung 12 bekannter Bauart lösbar mit dem Zungenteil 5 verbunden.

Im Innern des Schuhoberteiles 2 ist auf an sich bekannte Weise ein weicher, gepolsterter Innenschuh 13 angeordnet. Zwischen dem Innenschuh 13 und dem Schuhoberteil 2 ist eine in Fig. 1 nicht dargestellte Fussrückhalteplatte angeordnet, die mittels eines am hintern Schaftteil 10 angeordneten, in Fig. 1 nicht sichtbaren Spannhebels an den Fuss angelegt werden kann, wie das in der EP-OS 0 157 240 näher erläutert ist.

Im Bereich des Ueberganges 14 vom Ristbereich 6 zum Schienbeinbereich 7 ist der Zungenteil 5 mit einem wellenförmig ausgebildeten Wandungsabschnitt 15 versehen (siehe auch Fig. 2). Dieser Wandungsabschnitt 15 weist Erhebungen 16 und dazwischen liegende Vertiefungen 17 auf.

Dieser Wandungsabschnitt 15 besteht nun aus einem andersartigen Werkstoff als der Rest des Zungenteils 5 und auch als der Schalenteil 4 und der hintere Schaftteil 10, so dass dieser Wandungsabschnitt 15 eine geringere Biegesteifigkeit, d.h. dementsprechend eine grössere Biegeelastizität, aufweist als der Rest des Zungenteiles 5, des Schalenteiles 4 und des hinteren Schaftteiles 10. Beispielsweise besteht der Zungenteil 5, der Schalenteil 4 und der hintere Schaftteil 10 aus demselben Polyamid, während der Wandungsabschnditt 15 aus einem andern Polyamid besteht. Zungenteil 5, Schalenteil 4, hinterer Schaftteil 10 und Wandungsabschnitt 15 bestehen somit aus Kunststoffen gleicher schemischer Kategorie jedoch unterschiedlicher Eigenschaft. Als Werkstoff für alle diese Teile hat sich "Grilamid" als geeignet erwiesen.

Wie die Fig. 2 zeigt, ist die Wandstärke b des Wandungsabschnittes 15 zumindest in dessen Randbereich 15a etwa gleich gross wie die Wandstärke a des diesen Randbereich 15a des Wandungsabschnittes 15 umgebenden Wandungsbereiches 18 des Zungenteiles 5.

Die Herstellung aller Teile 4, 5, 10 des Schuhoberteiles 2 erfolgt zweckmässigerweise im Spritzgussverfahren. Es hat sich als zweckmässig erwiesen, den Wandungsabschnitt 15 in einem separaten Arbeitsgang herzustellen und dann den fertigen Wandungsabschnitt 15 in die Spritzgussform für den Zungenteil 5 einzulegen. Beim anschliessenden Einbringen des Werkstoffes für den Zungenteil 5 erweicht sich der eingelegte Wandungsabschnitt 15 zumindest in seinem Randbereich 15a und es kommt zu einem Verschmelzen der Randbereiche 15a des Wandungsabschnittes 15 mit dem umgebenden Wandungsbereich 18 des Zungenteiles 5 in einer in Fig. 2 mit gestrichelten Linien angedeuteten Verbindungszone 19. Auf diese Weise wird der Wandungsabschnitt 15 mit dem angrenzenden Bereich 18 des Zungenteiles 5 fest und unlösbar zu einem quasi einstückigen Gebilde verbunden.

Durch diesen eingesetzten Wandungsabschnitt 15 geringerer Biegesteifigkeit als der Rest des Zungenteiles 5 wird ein anderes Biegeverhalten erreicht, als wenn der ganze Zungenteil 5 aus demselben Material bestehen würde. Dies soll anhand der Fig. 3 verdeutlich werden, die die Ausbiegung a von Kunststoffteilen in Abhängigkeit von der angreifenden Biegekraft P zeigt. Bei einem Bauteil aus einem biegeelastischeren Kunststoff, wie er für den Wandungsabschnitt 15 verwendet wird (Kurve I), ist bei einer bestimmten Kraft die Auslenkung grösser als bei einem Bauteil aus einem biegesteiferen Kunststoff, wie er für den Rest des Zungenteiles 5 verwendet wird (Kurve 11).

Die in den Fig. 4 - 6 gezeigten Skischuhe entsprechen weitgehend dem Skischuh gemäss Fig. 1, unterscheiden sich sowohl von diesem wie auch untereinander durch eine andere Anordnung bzw. Ausgestaltung der biegeelastischeren Wandungsbereiche.

Die in den Fig. 4 und 5 gezeigten Ausführungsformen unterscheiden sich vom Skischuh gemäss Fig. 1 dadurch, dass nicht der gesamte gewellte Wandungsabschnitt 15 aus einem biegeelastischeren Werkstoff besteht, sondern entweder nur die Erhebungen 16 (Fig. 4) oder nur die Vertiefungen 17 (Fig. 5). Beim in Fig. 6 gezeigten Ausführungsbeispiel besteht nicht der gewellte Wandungsabschnitt 15 aus einem biegeelastischeren Werkstoff, sondem der im Schienbeinbereich 7 angeordnete oberste Wandungsabschnitt 20 des Zungenteiles 5.

In den Fig. 7 - 11 sind Skischuhe gezeigt, die einander ähnlich sind und sich voneinander nur durch die verschiedenartige Anordnung bzw. Ausgestaltung der biegeelastischeren Wandungsbereiche unterscheiden. Gegenüber dem Skischuh gemäss den Fig. I, 4 - 6 unterscheiden sich die Skischuhe gemäss den Fig. 7 - 11 dadurch, dass kein vom Schalenteil 4 getrennter Zungenteil 5 vorhanden ist, sondern dass der Schalenteil 4 sich über den Ristbereich 6 bis in den Schienbeinbereich 7 erstreckt. Der Schuhoberteil 2 der Skischuhe gemäss den Fig. 7 - 11 besteht demnach nur aus zwei Teilen, nämlich dem mit der Sohle 3 versehenen einteiligen Schalenteil 4 und dem hinteren Schaftteil 10. In den Fig. 7 - 11 ist der schon früher erwähnte Spannhebel 21 zum Spannen und Lockern der Fussrückhalteplatte gezeigt. Im Bereicht des Ueberganges 14 vom Ristbereich zum Schienbeinbereich 7 weist der Schalenteil 4 einen gewellten Bereich 22 auf.

Bei der Ausführungsform gemäss Fig. 7 besteht der obere, im Schiebeinbereich 7 liegende Wandungsabschnitt 23 aus einem andersartigen Werkstoff als der Rest des Schalenteiles 4 und ist gegenüber diesem biegeelastischer. Beim Skischuh gemäss Fig. 8 ist der mit 24 bezeichnete Wandungsabschnitt des Schalenteiles 4 weniger biegesteif als der Rest des Schalenteiles 4. Dieser biegeelastischere Wandungsabschnitt 24 befindet sich im Bereich des Ueberganges 14 vom Ristbereich 6 zum Schienbeinbereich 7.

Bei der in Fig. 9 gezeigten Variante ist der Schalenteil 4 im Ristbereich 6 und im Schienbeinbereich 7 bzw. im Uebergangsbereich 14 zwischen diesen Bereichen 6, 7 mit zwei Wandungsabschnitten 25 und 26 grösserer Biegeelastizität versehen. Der zwischen diesen beiden Wandungsabschnitten 25 und 26 liegende Bereich kann entweder aus demselben Material bestehen und dieselbe Biegesteifigkeit aufweisen wie der Rest des Schalenteiles 4 (Fig. 9) oder er kann so ausgebildet werden, dass er sich in seiner Biegeelastizität sowohl von den Wandungsabschnitten 25 und 26 wie auch vom Rest des Schalenteiles 4 unterscheidet, wie das in Fig. 10 gezeigt ist. Bei dieser Ausführungsform besteht der mit 27 bezeichnete Wandungsabschnitt aus einem Kunststoff, der sich hinsichtlich seiner Eigenschaften sowohl vom für die Wandungsabschnitte 25 und 26 verwendeten Kunststoff wie auch vom Kunststoff unterscheidet, aus dem der Rest des Schalenteiles 4 besteht. Auf diese Weise erhält man somit zwei Bereiche 25,26 sowie 27 geringerer Biegesteifigkeit, die sich zudem auch in ihren biegeelastischen Eigenschaften unterscheiden.

Beim Skischuh gemäss Fig. 11 ist der Schalenteil 4 mit einem Wandungsabschnitt 28 grösserer Biegeelastizität versehen, der sich über den Ristbereich 6 bis in den Uebergangsbereich 14 zum Schienbeinbereich 7 erstreckt. Im weitern weist auch der hintere Schaftteil 10 einen Wandungsabschnitt 29 auf, der aus einem andersartigen Kunststoff besteht als der Rest des hinteren Schaftteiles 10 und der eine geringere Biegesteifigkeit aufweist als der übrige Teil des hinteren Schaftteiles 10. Wie aus Fig. 11 hervorgeht, erstreckt sich dieser biegeelastischere Wandungsbereich 29 beidseits des hinteren Schaftteiles 10 nach oben und verläuft oberhalb der Schliesseinrichtung 12 um den Schuh herum. Beim in Fig. 11 gezeigten Skischuh 1 bilden die Teile des Schalenteiles 4 und des hinteren Schaftteiles 10, welche aus einem biegesteiferem Kunststoff bestehen als die Wandungsabschnitte 28 und 29, eine Art Rahmen, der dem Skischuh die gewünschte Steifigkeit in Seitenrichtung verleiht, jedoch ein Biegen in Schuhlängsrichtung ermöglicht.

Bei den in den Fig.12-14 gezeigten Skischuhen ist an den Gelenken 11 ausser dem hintern Schaftteil 10 noch ein vorderer Schaftteil 30 angelenkt, der den Schienbeinbereich 7 überspannt. Beim Skischuh gemäss Fig. 12 ist der Schalenteil 4 im Ristbereich 6 und im Übergangsbereich 14 mit einem Wandungsabschnitt 31 versehen, der biegeelastischer ist als der Rest des Schalenteiles 4.

Bei der Ausführungsfom gemäss Fig. 13 ist der hintere Schaftteil 10 mit einem gewellten oder gerippten Wandungsabschnitt 32 versehen, der eine geringere Biegesteifigkeit aufweist als der Rest des hinteren Schaftteiles 10.

Der in Figur 14 gezeigte Skischuh 1 ist im Bereich seiner Schuhspitze 33 mit einem gewellten Wandungsabschnitt 34 versehen, der sich im Zehenbereich über den Schuhoberteil 2 erstreckt. Dieser biegeelastischere Wandungsteil 34 erleichtert das Gehen, wie das durch die gestrichelt dargestellte Schuhspitze 33 angedeutet ist.

Die Herstellung der in den Fig. 4-14 gezeigten Skischuhe erfolgt grundsätzlich auf die im Zusammenhang mit dem in Fig. 1 gezeigten Skischuh erläuterte Weise im Spritzgussverfahren. Daneben sind selbstverständlich auch andere Herstellungsarten möglich. So können die biegeelastischeren Wandungsabschnitte 15-17, 20, 23- 29, 31, 32, 34 in derselben Spritzgussform wie der Rest des Schuhoberteiles und etwa gleichzeitig mit diesem hergestellt werden, indem dann die verschiedenen Werkstoffe in dieselbe Spritzgussform eingebracht werden. Auch wäre es durchaus möglich, die ewähnten biegeelastischeren Wandungsabschnitte wie anhand der Fig. 1 ewähnt, separat herzustellen und sie dann in Öffnungen am Schalenteil 4, am Zungenteil 5 bzw. am hinteren Schaftteil 10 einzusetzen und durch Hochfrequenz- oder Ultraschallschweissung mit dem umgebenden Wandungsbereich 18 unlösbar zu verbinden.

Der für die biegeelastischeren Wandungsbereiche 15, 20, 23-29, 31, 32, 34 zu verwendende Werkstoff hat vorzugsweise eine andere Biegeelastizität oder eine andere Dichte als der für den Rest des Schuhoberteiles 2 verwendete Werkstoff. Dabei können Kunststoffe gleicher chemischer Kategorie jedoch anderer Eigenschaften oder aber auch verschiedene Kunststoffe verwendet werden. Für die biegeelastischeren Wandungsteile kann unter Umständen auch Synthesekautschuk verwendet werden.

In den Figuren sind nur einige mögliche Ausgestaltungen und Anordnungen der biegeelastischeren Wandungsabschnitte dargestellt worden. Es versteht sich, dass auch an andern als den gezeigten Stellen derartige biegeelastischere Wandungsabschnitte vorgesehen werden können. Zudem sind auch andere als die gezeigten Kombinationen von verschiedenen biegeelastischeren Wandungsabschnitten am selben Skischuh möglich. So kann beispielsweise auch bei einem Skischuh gemäss den Fig. 1, 4 - 6 der hintere Schaftteil 10 mit einem biegeelastischeren Wandungsabschnitt versehen werden.

Die Sohle 3 kann aus einem anderen Werkstoff bestehen als der Schalenteil 4, um dieser Sohle 3 die gewünschten Eigenschaften (geringe Abnützung, gute Haftfähigkeit und dergleichen) zu verleihen.

Durch das Vorsehen von biegeelastischeren Wandungsabschnitten 15 -17, 20, 23 - 29, 31, 32, 34 wird das Gehen und ein Beugen des Unterschenkels in Schuhlängsrichtung erleichtert, ohne dass dabei ein schlechterer Halt des Fusses im Schuh in Kauf genommen werden muss. Da diese geringere Biegesteifigkeit dieser Wandungsabschnitte durch die Verwendung eines andersartigen Werkstoffes erzielt wird, ist es ohne allzugrosse Schwierigkeiten möglich, solche Wandungsabschnitte an den verschiedensten geeigneten Stellen am Skischuh vorzusehen. Zudem ist eine grosse Freiheit in der Ausgestaltung dieser biegeelastischeren Wandungsabschnitte gegeben. Durch die Wahl des Werkstoffes für diese Wandungsabschnitte und deren Anordnung ist es ohne einen erheblichen zusätzlichen herstellungsmässigen Aufwand möglich, Skischuhe herzustellen, die bezüglich Biegeverhalten an die Erfordernisse der verschiedenen Kategorien von Skiläufern angepasst werden können.

## Patentansprüche

1. Sportschuh, insbesondere Skischuh, aus Kunststoff, mit einem Oberteil (2) mit mindestens einem auf Biegung beanspruchten Wandungsabschnitt (15-17, 23-29, 31, 32, 34), der eine gegenüber dem ihn umgehenden Bereich (18) der Wandung eine geringere Biegesteifigkeit aufweist, dadurch gekennzeichnet, dass dieser Wandungsabschnitt (15-17, 20, 23-29, 31, 32, 34) aus einem andersartigen Werkstoff besteht als der umgebende Wandungsbereich (18) und mit letzterem durch im plastischen Zustand erfolgtes Verschmelzen unlösbar verbunden ist.

2. Sportschuh, nach Anspruch 1, dadurch gekennzeichnet, dass mindestens ein weiterer Wandungsabschnitt (27) vorgesehen ist, der sowohl im Vergleich zum umgebenden Wandungsbereich (18) wie auch im Vergleich zum andern Wandungsabschnitt (25, 26) eine andere Biegesteifigkeit aufweist.

3. Sportschuh nach Anspruch 1 oder 2, dadurch gekennzeichnet, dass jeder Wandungsabschnitt (15-17, 20, 23-29, 31, 32, 34) und der diesen umgebende Wandungsbereich (18) aus einem Werkstoff unterschiedlicher Biegeelastizität besteht.

4. Sportschuh nach einem der Ansprüche 1 bis 3, dadurch gekennzeichnet, dass jeder Wandungsabschnitt (15-17, 20, 23-29, 31 32, 34) und der diesen umgebende Wandungsbereich (18) aus einem Werkstoff unterschiedlicher Dichte besteht.

5. Sportschuh nach einem der Ansprüche 1 bis 4, dadurch gekennzeichnet, dass die Wandungsabschnitte (15-17, 20, 23-29, 31, 32, 34) und die diese umgebenden Wandungsbereiche (18) aus verschiedenen Kunststoffen bestehen.

6. Sportschuh nach einem der Ansprüche 1-4, dadurch gekennzeichnet, dass die Wandungsabschnitte (15-17, 20, 23-29, 31, 32, 34) und die diese umgebenden Wandungsbereiche (18) aus Kunststoffen gleicher chemischer Kategorie jedoch unterschiedlicher Eigenschaften, z.B. aus Polyamiden, bestehen.

7. Sportschuh nach einem der Ansprüche 1-6, dadurch gekennzeichnet, dass der Schuhoberteil (2) einschliesslich der Wandungsabschnitte (15-17, 20, 23-29, 31, 32, 34) ein Spritzguss- oder Spritzpressteil ist.

8. Sportschuh nach einem der Ansprüche 1-7, dadurch gekennzeichnet, dass jeder Wandungsabschnitt (15-17, 23-29, 31, 32, 34) mit dem umgebenden Wandungsbereich (18) durch Hochfrequenz-oder Ultraschallschweissung verbunden ist.

9. Sportschuh nach einem der Ansprüche 1-8, dadurch gekennzeichnet, dass die Wandstärke (b) jedes Wandungsabschnittes (15-17, 23-29, 31, 32, 34) zumindest in dessen Randbereich (15a) im wesentlichen der Wandstärke (a) des umgebenden Wandungsbereiches (18) entspricht.

10. Sportschuh nach einem der Ansprüche 1-9, dadurch gekennzeichnet, dass der Schuhoberteil (2) im Bereich des Überganges (14) von der Ristzur Schienbeinpartie (6, 7) mit wenigstens einem Wandungsabschnitt (15-17, 24-28, 31) geringerer Biegesteifigkeit versehen ist.

11. Sportschuh nach einem der Ansprüche 1-10, dadurch gekennzeichnet, dass der Schuhoberteil (2) im Bereich der Schienbeinpartie (7) mit einem Wandungsabschnitt (20, 23) geringerer Biegesteifigkeit versehen ist.

12. Sportschuh nach einem der Ansprüche 1-11, dadurch gekennzeichnet, dass der Schuhoberteil (2) im Bereich der Ristpartie (6) mit einem Wandungsabschnitt (28, 31) geringerer Biegesteifigkeit versehen ist.

13. Sportschuh nach einem der Ansprüche 1-12, dadurch gekennzeichnet, dass der Schuhoberteil (2) im Bereich der Wadenbeinpartie (9) mit einem Wandungsabschnitt (29, 32) geringerer Biegesteifigkeit versehen ist.

14. Sportschuh nach einem der Ansprüche 1-13, dadurch gekennzeichnet, dass der Schuhoberteil (2) im Bereich der Schuhspitze (33) mit einem Wandungsabschnitt (34) geringerer Biegesteifigkeit versehen ist.

15. Sportschuh nach einem der Ansprüche 1-14, dadurch gekennzeichnet, dass der Schuhoberteil (2) im Übergang (14) von der Rist- zur Schienbeinpartie (6, 7) einen Bereich (15) mit wellenförmigem Profil aufweist, der ganz oder nur in den Erhebungen (15) oder den Vertiefungen (17) von geringerer Biegesteifigkeit ist.

## Claims

1. Sports shoe, in particular a ski boot made of plastic, with an upper part (2) with at least one wall section (15-17, 23-29, 31, 32, 34) which is subjected to bending and which has a lower bending resistance in relation to the area (18) of the wall surrounding it, characterized in that this wall section (15-17, 20, 23-29, 31, 32, 34) consists of a material which is different from the surrounding wall area (18) and is permanently connected to the latter by means of fusion carried out in the plastic state.

2. Sports shoe according to claim 1, characterized in that at least one further wall section (27) is provided, which has a different bending resistance both in comparison to the surrounding wall area (18) and in comparison to the other wall section (25, 26).

3. Sports shoe according to claim 1 or 2, characterized in that each wall section (15-17, 20, 23-29, 31, 32, 34) and the wall area (18) surrounding it consists of a material of different bending elasticity.

4. Sports shoe according to one of claims 1 to 3, characterized in that each wall section (15-17, 20, 23-29, 31, 32, 34) and the wall area (18) surrounding it consists of a material of different density.

5. Sports shoe according to one of claims 1 to 4, characterized in that the wall sections (15-17, 20, 23-29, 31, 32, 34) and the wall areas (18) surrounding them consist of different plastics.

6. Sports shoe according to one of claims 1-4, characterized in that the wall sections (15-17, 20, 23-29, 31, 32, 34) and the wall areas (18) surrounding them consist of plastics of the same chemical category but with different properties, for example of polyamides.

7. Sports shoe according to one of claims 1-6, characterized in that the shoe upper part (2), inclusive of the wall sections (15-17, 20, 23-29, 31, 32, 34), is an injection-moulded or transfer-moulded part.

8. Sports shoe according to one of claims 1-7, characterized in that each wall section (15-17, 23-29, 31, 32, 34) is connected to the surrounding wall area (18) by means of high-frequency or ultrasonic welding.

9. Sports shoe according to one of claims 1-8, characterized in that the wall thickness (b) of each wall section (15-17, 23-29, 31, 32, 34) corresponds essentially, at least in its edge area (15a), to the wall thickness (a) of the surrounding wall area (18).

10. Sports shoe according to one of claims 1-9, characterized in that the shoe upper part (2) is provided, in the area of transition (14) from the instep to the shin part (6, 7), with at least one wall section (15-17, 24-28, 31) of lower bending resistance.

11. Sports shoe according to one of claims 1-10, characterized in that the shoe upper part (2) is provided, in the area of the shin part (7), with a wall section (20, 23) of lower bending resistance.

12. Sports shoe according to one of claims 1-11, characterized in that the shoe upper part (2) is provided, in the area of the instep part (6), with a wall section (28, 31) of lower bending resistance.

13. Sports shoe according to one of claims 1-12, characterized in that the shoe upper part (2) is provided, in the area of the calf bone part (9), with a wall section (29, 32) of lower bending resistance.

14. Sports shoe according to one of claims 1-13, characterized in that the shoe upper part (2) is provided, in the area of the toe (33) of the shoe, with a wall section (34) of lower bending resistance.

15. Sports shoe according to one of claims 1-14, characterized in that the shoe upper part (2) has, at the transition (14) from the instep to the shin part (6, 7), an area (15) which has an undulating profile and is of lower bending resistance throughout or only in the elevations (16) or the depressions (17).

## Revendications

1. Chaussure de sport, notamment chaussure de ski, réalisée en matière plastique et comportant une partie supérieure (2) possédant au moins, un élément de paroi (15-17, 23-29, 31, 32, 34), qui est sollicité en flexion et possède une résistance à la flexion plus que la partie (18) de la paroi qui l'entoure, caractérisée en ce que cet élément de paroi (15-17, 20, 23-29, 31, 32, 34) est réalisé en un matériau différent de celui constituant la partie (18) de la paroi, qui l'entoure, et est relié de façon inamovible à cette dernière au moyen d'une fusion réalisée à l'état plastique.

2. Chaussure de sport selon la revendication 1, caractérisée en ce qu'il est prévu au moins un autre élément de paroi (27), qui possède une résistance à la flexion différente aussi bien par rapport à la partie (18) de la paroi qui l'entoure, qui par rapport à un autre élément de paroi (25, 26).

3. Chaussure de sport selon la revendication 1 ou 2, caractérisée en ce que chaque élément de paroi (15-17, 20, 23-29, 31, 32, 34) et la partie (18) de la paroi, qui entoure cet élément de paroi, sont réalisés avec des matériaux possédant des élasticités de flexion différentes.

4. Chaussure de sport selon l'une des revendications 1 à 3, caractérisée en ce que chaque élément de paroi (15-17, 20, 23-29, 31, 32, 34) et la partie (18) de la paroi, qui entoure cet élément de paroi, sont réalisés avec des matériaux possédant des densités différentes.

5. Chaussure de sport selon l'une des revendications 1 à 4, caractérisée en ce que les éléments de paroi (15-17, 20, 23-29, 31, 32, 34) et les parties (18) de la paroi, qui entourent ces éléments de paroi, sont réalisés avec des matières plastiques différentes.

6. Chaussure de sport selon l'une des revendications 1-4, caractérisée en ce que les éléments de paroi (15-17, 20, 23-29, 31, 32, 34) et les parties (18) de la paroi, qui entourent ces éléments de paroi, sont réalisés avec des matières plastiques de la même famille chimique, mais possédant des caractéristiques différentes, par exemple des polyamides.

7. Chaussure de sport selon l'une des revendications 1-6, caractérisée en ce que la partie supérieure (2) de la chaussure ainsi que les éléments de paroi (15-17, 20, 23-29, 31, 32, 34) constituent une pièce moulée ou pressée par injection.

8. Chassure de sport selon l'une des revendications 1-7, caractérisée en ce que chaque élément de paroi (15-17, 20, 23-29, 31, 32, 34) est réuni à la partie (18) de la paroi qui l'entoure, au moyen d'un soudage à haute fréquence ou d'un soudage par ultrasons.

9. Chaussure de sport selon l'une des revendications 1-8, caractérisée en ce que l'épaisseur (b) de chaque élément de paroi (15-17, 20, 23-29, 31, 32, 34) correspond, au moins sans sa zone marginale (15a), sensiblement à l'épaisseur (a) de la partie (18) de la paroi qui l'entoure.

10. Chaussure de sport selon l'une des revendications 1-9, caractérisée en ce que la partie supérieure (2) de la chaussure comporte, dans la zone (14) de jonction entre les parties (6, 7) enveloppant le coup de pied et le tibia, au moins un élément de paroi (15-17, 24-28, 31) possédant une résistance plus faible à la flexion.

11. Chaussure de sport selon l'une des revendications 1-10, caractérisée en ce que la partie supérieure (2) de la chaussure comporte, au niveau de la partie (7) entourant le tibia, un élément de paroi (20, 23) possédant une résistance plus faible à la flexion.

12. Chaussure de sport selon l'une des revendications 1-11, caractérisée en ce que la partie supérieure (2) de la chaussure comporte, au niveau de la partie (6) enveloppant le coup de pied, un élément de paroi (28, 31) possédant une résistance plus faible à la flexion.

13. Chaussure de sport selon l'une des revendications 1-12, caractérisée en ce que la partie supérieure (2) de la chaussure comporte, au niveau de la partie (9) entourant le péroné, un élément de paroi (29, 32) possédant une résistance plus faible à la flexion.

14. Chaussure de sport selon l'une des revendications 1-13, caractérisée en ce que la partie supérieure (2) de la chaussure comporte, au niveau de la pointe (33) de la chaussure, un élément de paroi (34) possédant une résistance plus faible à la flexion.

15. Chaussure de sport selon l'une des revendications 1-14, caractérisée en ce que la partie supérieure (2) de la chaussure comporte, au niveau de la jonction (14) entre les parties (6, 7) entourant le coup de pied et le tibia, une partie (15) à profil ondulé, qui possède dans son ensemble, ou bien uniquement au niveau des saillies (16) ou des renfoncements (17), une résistance plus faible à la flexion.
